# EUROPÄISCHE PATENTSCHRIFT

(11) **EP 0 148 217 B1**
(45) Veröffentlichungstag und Bekanntmachung des Hinweises auf die Patenterteilung: **02.12.1987**
(21) Anmeldenummer: 84902436.9
(22) Anmeldetag: 25.06.1984
(51) Int. Cl.: B63B 35/82, B63H 9/06

(54) **SEGEL-RIGG**
SAIL RIG
GREEMENT DE VOILE

(30) Priorität: 06.07.1983 CH 3696/83
(43) Veröffentlichungstag der Anmeldung: 17.07.1985
(73) Patentinhaber: Meyer, Urs P., CH-8122 Pfaffhausen (CH)
(72) Erfinder: Meyer, Urs P., CH-8122 Pfaffhausen (CH)
(74) Vertreter: Grieskamp, Johannes Peter
(86) Internationale Anmeldenummer: CH8400104
(87) Internationale Veröffentlichungsnummer: WO8500333

## Beschreibung

Die Erfindung betrifft ein Segel-Rigg mit einem Mast für Segelfahrzeuge, insbesondere für Segelbretter, welcher Mast unverstagt sowie dreh- und schwenkbar mit dem Segelfahrzeug verbunden ist.

Heutige Segelfahrzeuge sind praktisch immer mit dreieckigen Gross-Segeln ausgestattet, welche entlang dem Vorliek durch einen möglichst steifen Mast gehalten werden, und deren Schothorn mit dem Hinterende des am Mast befestigten Grossbaumes verbunden sind. Viele kleinere Segelfahrzeuge, wie O-Jolle, Laser und Segelbrett besitzen weder Vorsegel noch irgendwelche Mastverstagung. Bei diesen sogenannten « Kat »-Takelungen können die auf den Mast einwirkenden Kräfte hohe Werte erreichen. Schom beim Setzen des Segels ergibt sich durch die notwendige Vorspannung eine beträchtliche Verbiegung des Mastes, und bei starkem Winddruck erzeugt die Zugkraft des Segels eine erhöhte Mast-Deformation. Dies hat zur Folge, dass sich die Segelprofilierung ungünstig verändert, wobei die Vortriebskraft reduziert und die Seitenkraft erhöht wird. Um die unerwünschte Mast-Deformation in akzeptablen Grenzen zu halten, sind bekanntlich Maste mit grossen Querschnitt gewählt worden. Ein dicker Mast an der Segelvorderkante wirkt sich jedoch aerodynamisch sehr nachteilig aus, indem er nicht nur die Luftströmung stark abbremst, sondern diese auch in Turbulenz versetzt, welche besonders den für den Vortrieb notwendigen Unterdruck auf der Segel-Leeseite zunichte macht. Es ist bekannt, dass in einem solchen Fall der Luftwiderstand um mehr als 50 % ansteigt und der Auftrieb um ca. 20 % kleiner wird. Dies bedeutet, dass die Vortriebskraft reduziert wird. Zur Vermeidung dieser Nachteile werden bekanntlich die Maste mit einem dünneren Querschnitt gewählt, welches den weiteren Nachteil der Mast-Deformation mitbringt. Das Problem dieser unerwünschten Mast-Deformation bei starkem Wind wird bei grösseren Segelfahrzeugen durch eine Verstagung gelöst, wobei jedoch die Verstagung selbst wieder Luftwiderstand und Turbulenz erzeugt.

Das US-Patent 4'369'724 (Weiss) zeigt wie die genannten Nachteile (Vergrösserung des Luftwiderstandes, Turbulenzen, Reduzierung der Vortriebskraft durch Mast und Verstagung) auch bei einem nicht elastischen Mast mit dickerem Querschnitt behoben werden können. Der Mast ist innerhalb eines aus zwei Segeltüchern bestehenden Tragflächensegels untergebracht, sodass er dem Wind nicht ausgesetzt ist. Die Verstagungskabel sind sowohl im Rand des Segels an der Stelle eingearbeitet, an welcher die beiden Tücher miteinander verbunden sind, als auch am Masttop befestigt. Der Mast kann je nach Segelverhältnissen relativ zum gebogenen Gabelbaum, dessen eine Hälfte ebenfalls innerhalb des tragflächenförmigen Segels untergebracht ist, verstellt werden. Zu diesem Zweck muss die Spannung der im

Rand des Segels untergebrachten Verstagungskabel geändert werden. Bei dieser bekannten Ausführung sind mit viel Aufwand und einer komplizierten Bedienungsweise die besonders mit dem Mast zusammenhängenden Nachteile beseitigt worden. Wenn das tragflächenförmige Segel im Wasser liegt, so füllt sich sein Innenraum über die Ausnehmungen für den Gabelbaum mit Wasser. Das vollgelaufene Segel kann nur unter grösster Kraftanstrengung aus dem Wasser emporgehoben und in seine Gebrauchsposition gebracht werden. Dieser Vorgang dauert besonders lange, da das Segel keine besonderen Oeffnungen für das Ausfliessen des eingedrungenen Wassers aufweist.

Bei konventionellen Segelbrett-Riggs stellt die Verbindung zwischen Gabelbaum und Mast eine enorme, punktförmige Belastung dar, was dadurch erwiesen ist, dass die meisten Mast-Brüche an dieser Stelle vorkommen. Um die grossen Hebelkräfte einigermassen schadlos verkraften zu können, benötigen die bekannten, unverstagten Masten nicht nur einen kräftigen Profil-Querschnitt sondern auch hochwertige Werkstoffe, wodurch sie aerodynamisch ineffizient, teuer und schwer werden.

Zur Behebung dieses Nachteils ist in der nicht vorveröffentlichten EP-A-0094661 vorgeschlagen worden, einen Mast mit optimaler Biegesteifigkeit und Bruchfestigkeit an der Stelle der grössten Belastung und mit aerodynamisch günstigem Profil-Querschnitt vorzusehen. An dem Mast ist die Vorderkante des Segels befestigt. Infolge des aerodynamisch günstigen Profil-Querschnittes ergeben sich eine laminare Luftströmung und kleinere Turbulenzen an der Vorderkante des Segels, sodass der Vortrieb sich verbessert.

Der Erfindung liegt daher die Aufgabe zugrunde, mit einfachen Bauteilen die Herstellung von Segel-Riggs zu ermöglichen, die bei gleicher Windstärke und Segelfläche noch mehr Vortrieb und weniger Luftwiderstand erzeugen, die schon bei kleinerem Anstellwinkel nützlichen Vortrieb produzieren sowie einfach und ohne Mühe zu bedienen sind. Dabei sollen diese Riggs noch etwas handlicher, leichter und kostengünstiger in der Herstellung sein.

Erfindungsgemäss wird dies durch die im Patentanspruch sowie in den Unteransprüchen erwähnten Merkmale erreicht.

Durch die Positionierung des flachen, elastischen Mastes durch die Fläche des Segels im Bereich der tiefsten Profilwölbung des Segels wird erreicht, dass das Vorliek ohne störenden Mast auskommt. Die von vorne anströmende Luft kann ungebremst und unverwirbelt über das Segel streichen, wobei viel wirksamer Vortrieb erzeugt wird. Dies gilt besonders für das vordere Drittel der Leeseite des Segels, wo bekanntlich bei laminarer Strömung der grösste Teil des Vortriebes erfolgt, und dies schon bei sehr flachem Anstellwinkel von z. B. 10° bis 15°. Durch den dreidimensional gewölbten Segelschnitt wird das Segel beim Aufriggen unter genügender Vorspannung durch Unterliek-Kausch und Schothörner unter Windeinfluss nicht nur horizontal, sondern auch vertikal gewölbt. Der elastische Mast passt sich der vertikalen Segelwölbung an und wirkt zusammen mit dem gespannten, abgewinkelten Vor- und Achterliek sehr profilstabilisierend. Das Segel und der Mast sind gegen die Luvseite hin konkav gebogen. Vor- und Achterliek, welche beide am Grossbaum verspannt sind, wirken sich aus wie eine eingebaute Verstagung.

Die Mast-Spitze und der Mast-Fuss sind gegen Luv gebogen. Dadurch wird der Wind « gefangen», und er bricht nicht mehr aus im Segel-Top. Dass durch den quer durch das Segel geführten Mast möglicherweise ein kleiner Knick in der horizontalen Segel-Profilwölbung entstehen kann, ist nicht tragisch, denn auf der Segel-Leeseite reisst die Strömung auch bei idealer Profilierung beim Punkt der grössten Wölbung ' ab, währenddem dies auf der unter Ueberdruck stehenden Luv-Seite überhaupt keine Auswirkung hat. Hingegen verhindert der quer durch das Segel befestigte Mast, dass sich der tiefste Punkt der Segelwölbung unter hohem Winddruck nach hinten verschieben kann, womit sich der Segeldruckpunkt kaum mehr verändert, sodass das Segeln einfacher und angenehmer ist, weil man nicht mehr so viel den Segel-Trimm und die Segel-Stellung verändern muss bei böigen Winden. Bei der er^{f}indungsgemässen Anordnung des elastischen, lattenförmigen Mastes quer durch das Segel, ohne Verbindung mit dem Grossbaum-Vorderteil, sind die auf das Segel und den Mast wirkenden Kräfte ganz anderer Natur. Das Segel und der Mast benötigen nicht nur weniger statische Vorspannung als ein konventionelles dreieckiges Rigg, sondern auch die dynamischen durch Winddruck induzierten Kräfte sind wesentlich geringer, weil sie von zwei gegenüberliegenden Seiten auf den Mast einwirken und sich praktisch gegenseitig aufheben. Deshalb kann der Mast viel leichter ausgeführt sein. Eine hohe Flexibilität ist sogar erwünscht.

Infolge der Tatsache, dass das Segel weniger Vorspannung benötigt und mit etwas kleinerer Segelfläche ebensoviel Vortrieb erzeugt, lässt sich auch hier etwas Gewicht einsparen. Bei der Segel-Rigg-Version mit dem einseitigen Grossbaum und dem symmetrisch geschnittenen Segel kann man mindestens 1 kg Gewicht einsparen.

Weitere Einzelheiten und Vorteile ergeben sich aus der nachfolgenden Beschreibung und den Zeichnungen, in denen 2 Ausführungsformen des Erfindungsgegenstandes rein beispielsweise dargestellt sind. Es zeigen :
Fig. 1 das Segel-Rigg in asymmetrischem Schnitt mit Gabelbaum in der Ansicht von der Seite ;
Fig. 2 das Segel-Rigg gemäss Fig. 1 in der Ansicht von vorne :
Fig. 3 das Segel-Rigg gemäss Fig. 1 im Querschnitt auf Höhe des Gabelbaums ;
Fig. 4 das Segel-Rigg in symmetrischem Schnitt mit einseitigem Grossbaum in der Ansicht von der Seite ;
Fig. 5 das Segel-Rigg gemäss Fig. 4 in der Ansicht von vorne :
Fig. 6 das Segel-Rigg gemäss Fig. 4 im Querschnitt auf Höhe des Grossbaums.

In Figuren 1, 2 und 3_{.}ist ein Segel-Rigg für ein Segelbrett dargestellt. Das Segel 1 hat eine asymmetrische, grundsätzlich rechteckige UmrissForm, die je zwei spitze Winkel am Segel-Top 6 und Unterliek 7, sowie je_{.}zwei stumpfe Winkel am vorderen und hinteren Schothorn 8 des Vorliek und Achterliek aufweist. Alle 4 Segelecken sind verstärkt. Am Unterliek 7 hat das Segel Oesen 11, die es erlauben, das Segel 1 vertikal zu spannen. Vom Segel-Top 6 zum Unterliek ist diagonal durch die Segelfläche eine Masttasche 4 mit Oeffnung im Unterliek 7 mit dem Segel 1 vernäht. Die Masttasche kann auch mit dem Segel verschweisst oder verklebt werden. Dies hängt von dem jeweils verwendeten Material des Segels 1 und der Masttasche 4 ab. In dieser Masttasche befindet sich der elastische Mast 2, welcher vorzugsweise einen flachen Querschnitt aufweist. dessen parallel zum Segel liegende Längsachse mindestens zweimal so gross wie die quer zum Segel liegende Querachse ist. Am Schothorn des abgewinkelten, mastlosen Vorlieks ist der vordere Teil des Gabelbaumes 3 befestigt. Dieser reicht bis zum Schothorn im abgewinkelten Achterliek und gibt dem Segel die notwendige, horizontale Spannung. Weil diese Zeichnung das Segel-Rigg eines Segelbrettes darstellt, ist unten am Mast 2 ein artikulierbarer und schwenkbarer Mastfuss 10 mit dem üblichen Gummigelenk dargestellt.

Figur 2 zeigt eine Frontansicht desselben Riggs. Dabei ist ersichtlich, wie sich der Mast zusammen mit dem Segel zur Luvseite hin konkav verbiegt, und dass das abgewinkelte Vorliek vom Gabelbaum-Vorderende aus zur Mastspitze und zum Mast-Unterteil hin eine Art Verstagungs-Funktion übernimmt, welche verhindert, dass sich der Mast und mit ihm auch das Segel auf die andere Seite, d. h. zur Luvseite hin konvex. verbiegt.

In Figur 3 ist der Querschnitt desselben Riggs auf Gabelbaumhöhe dargestellt. Ersichtlich sind Vor- und Achterliekschothorn 8 und deren Verbindung mit dem Gabelbaum 3. Ferner sieht man den horizontalen Querschnitt des Segelprofils 1, die kaum Luftwiderstand erzeugende Masttasche 4 und der darin enthaltene elastische, lattenförmige Mast 2. Dieser Mast hat einen flachen Querschnitt, dessen Längsachse mindestens doppelt so lang ist wie dessen Querachse. Der Mast der Figur 3 hat eine Längsachse, welche viermal länger ist als die Querachse. Je nach Länge des Mastes 2 kann das Verhältnis zwischen der Längsachse und der Querachse seines Querschnittes variieren. Dies gilt besonders in dem Fall, wenn der Mast sich konisch verjüngt in Richtung MastTop. Dies Rigg eignet sich für konventionelles Segeln, bei dem immer dasselbe Vorliek gegen den Wind gerichtet ist.

Das in den Figuren 4, 5 und 6 dargestellte Rigg unterscheidet sich vom obigen dadurch, dass das Segel einen symmetrischen Schnitt links und rechts vom Mast 2 aufweist, und dass es nur auf der einen Seite mit einer Grossbaum-Stange 5 versehen ist. Dieses Rigg ist speziell für schnelle Halsen geeignet, denn das Rigg muss nicht mehr gewendet werden dabei. Der Segler bleibt immer auf der gleichen Seite des Segels. Dies gilt auch bei den Manövern Halsen und Wenden. Die seitlichen Lieks können beidseitig vom Wind angeströmt werden. Luv ist immer die Seite des Segels, wo die Grossbaum-Stange 5 befestigt ist. Vorzugsweise ist hier die Masttasche auf der Segel-Luvseite aufgenäht.

## Patentansprüche

1. Segel-Rigg mit einem Mast (2) für Segelfahrzeuge, insbesondere für Segelbretter, welcher Mast unverstagt sowie dreh- und schwenkbar mit dem Segelfahrzeug verbunden ist, dadurch gekennzeichnet, dass das eine polygone Umrissform aufweisende Segel (1) ein den Mast (2) in seiner Längsachse mindestens teilweise und in einer Ebene senkrecht dazu ganz umfassendes Verbindungsmittel (4) enthält, welches in der kürzesten Verbindungslinie zwischen Segeltop (6) und Unterliek (6) sowie senkrecht zur Hauptwindrichtung ' angeordnet ist, wobei der Mast (2) eine derartige, an der Segelfläche anliegende Querschnittsform aufweist, dass er sich in Richtung Segelhochachse elastisch der nach Luv konkaven Wölbung des Segels (1) unter der Wirkung der an ihm angreifenden Segelkräfte anpasst; und dass ferner zur horizontalen Spannung des Segels (1) ein Grossbaum (3, 5) mit seinen Enden an den Schothörnern (8) des mastlosen, abgewinkelten Vorlieks und Achterlieks des Segels (1) befestigt ist.

2. Segel-Rigg nach Patentanspruch 1, dadurch gekennzeichnet, dass der Mast (2) einen flachen Querschnitt aufweist, dessen Längsachse mindestens doppelt so lang ist wie dessen Querachse.

3. Segel-Rigg nach Patentanspruch 1, dadurch gekennzeichnet, dass das Verbindungsmittel (4) als eine Masttasche ausgebildet, und am Segel (1) im Bereich der grössten Segelprofilwölbung befestigt ist, wobei die Masttasche eine Oeffnung im Segel-Top (6) oder Unterliek (7) zum Einführen oder Herausnehmen des Mastes (2) enthält.

4. Segel-Rigg nach Patentanspruch 3, dadurch gekennzeichnet, dass die Masttasche (4) auf dem Segel (1) geklebt, verschweisst oder genäht ist..

5. Segel-Rigg nach Patentanspruch 1, dadurch gekennzeichnet, dass das Segel (1) auf beiden Seiten des elastischen Mastes (2) symmetrisch ist.

6. Segel-Rigg nach Patentanspruch 1, dadurch gekennzeichnet, dass das Segel (1) auf beiden Seiten des elastischen Mastes (2) unsymmetrisch ist.

7. Segel-Rigg nach Patentanspruch 1, dadurch gekennzeichnet, dass der Grossbaum als Gabelbaum (3) ausgebildet ist, dessen Enden mit den Schothörnern (8) des mastlosen, abgewinkelten Vorliek und mastlosen, abgewinkelten Achterliek (8) des Segels (1) verbunden sind.

8. Segel-Rigg nach Patentanspruch 1, dadurch gekennzeichnet, dass der Grossbaum als Grossbaumstange (5) ausgebildet ist, die nur auf der Luvseite des Segels (1) sich befindet, wobei die Enden der Grossbaumstange (5) mit den Schothörnern (8) des mastlosen, abgewinkelten Vorliek und des mastlosen, abgewinkelten Achterliek des Segels (1) verbunden sind.

9. Segel-Rigg nach einem der vorgehenden Patentansprüche, dadurch gekennzeichnet, dass das Verbindungsmittel (4) so konstruiert ist, dass an den Uebergangsstellen zwischen Segel (1) und Mast (2) keine Profiländerungen vorhanden sind.

10. Segel-Rigg nach Patentanspruch 1, dadurch gekennzeichnet, dass die Verbindung zwischen Mast (2) und Grossbaum (3, 5) nur aus dem Segel (1) besteht.

## Claims

1. A sail rig with a mast (2) for sailcraft, especially for sailboards, said mast utilizing no stays and being attached to the hull of said sailcraft by means of a rotating and pivoting connection device (10), characterized in that the sail (1) of essentially polygonal outline comprises an attachment device (4) extending along the shortest line between said head (6) and sail foot (7) substantially at a right angle relative to the main wind direction, said attachment device (4) enveloping the mast (2) at least partially along its longitudinal axis and enclosing said mast (2) fully parallel to its cross-axis, whereby said mast (2) lying flat against the sail (1) has such a cross-sectional shape that said mast elastically adapts itself along the sail's vertical axis to the windward oriented concave sail camber under the influence of the wind-induced forces ; and furthermore, whereby a hand-held boom (3, 5) is attached at its extremities with the tack and leech clews of said mastless, angled luff forward (8) and mastless angled leech aft (8) of said sail (1) for providing horizontal sail tension.

2. The sail rig as defined in claim 1, wherein said free-standing flexible mast (2) has a cross- section with a major axis at least twice as great as a minor axis thereof.

3. The sail rig as defined in claim 1, wherein said attachment device (4) of said sail (1) for said free-standing flexible mast (2) comprises a mast- sleeve (4) made of flexible material ; said sail (1) having a region of maximum sail camber ; said mast sleeve being connected to said sail (1) between said sail head (6) and sail foot (7) and through sail region of maximum sail camber ; and said mast sleeve (4) having at least at one of said sail head (6) and said sail foot (7) an opening for selectively inserting and removing said free-standing flexible mast (2).

4. The said sail rig as defined in claim 3, wherein mast sleeve (4) is sewn, glued or welded to the sail.

5. The sail rig as defined in claim 1, wherein said sail (1) is of assymmetrical outline on both sides of said free-standing flexible mast (2).

6. The sail rig as defined in claim 1, wherein said sail (1) is of assymmetrical outline on both sides of sail free-standing flexible mast (2).

7. The sail rig as defined in claim 1, wherein said boom comprises a wishbone-type boom (3) ; said wishbone-type boom having a curved spar on each side of said sail (1): the ends of said wishbone-type boom (3) being attached with said tack and leech clews of said mastiess luff and leech of of said sail (8, 8 respectively).

8. The sail rig as defined in claim 1, wherein said boom comprises a single boom spar 5 ; said single boom spar being located on the windward side of said sail (1) ; said sail (1) having a mastless angled luff forward and mastless angled leech aft (8, 8 respectively); said mastless angled luff having a tack clew ; said mastless angled leech having a leech clew ; and the ends of said single boom spar (5) being connected with said tack clew and said leech clew of said mastless angled luff and said mastless angled leech of said sail.

9. The sail rig as defined in one of the preceeding claims, wherein said attachment device (4) is structured such that there is essentially a continuous profile cross section where said sail (1) and said free-standing flexible mast (2) meet.

10. The sail rig as defined in claim 1, wherein said sail (1) has therewith associated rope lines ; and sail free-standing flexible mast (2) and said boom (3, 5) being interconnected exclusively by said sail (1) and said associated rope lines.

## Revendications

1. Gréement avec un mât (2) pour véhicules à voile, destiné spécialement aux planches à voile, lequel mât non étayé est relié au véhicule à voile par un dispositif orientable par rotation, caractérisé en ce que la voile (1) avec un cadre de forme polygonale contient le mât (2) au moyen d'un assemblage (4) enrobant le mât (2) au moins partiellement dans son axe longitudinal et entièrement par rapport à l'angle droit, lequel assemblage est disposé entre la tête de la voile (6) et le pied de la voile (7) ainsi qu'à angle droit par rapport à la direction principale du vent, alors que le mât (2) élastique a une section s'ajustant de manière telle à la surface de la voile qu'il s'adapte au creux de la voile (1) du côté « au vent sous l'influence des forces assaillantes de la voile ; ledit gréement est en outre caractérisé en ce que la bôme (3, 5) a ses bouts fixés aux points d'écoute (8) des lignes coudées et sans mât du guindant et de la chute de la voile (1) ceci en vue d'obtenir la tension horizontale de la voile (1).

2. Gréement selon la revendication 1, caractérisé en ce que le mât (2) a une section transversale aplatie, laquelle section a un axe longitudinal qui est au moins deux fois aussi long que l'axe transversal.

3. Gréement selon la revendication 1, caractérisé en ce que ledit assemblage (4) adopte la forme d'un fourreau à mât appliqué sur la voile (1) sur la partie la plus bombée du profil de la voile, lequel fourreau à mât comporte un orifice à la tête de la voile (6) ou bien à la bordure (7) pour enfiler ou sortir le mât (2).

4. Gréement selon la revendication 3, caractérisé en ce que le fourreau à mât (4) est collé, soudé ou cousu sur la voile (1).

5. Gréement selon la revendication 1, caractérisé en ce que la voile (1) est répartie symétriquement des deux côtés du mât (2) élastique.

6. Gréement selon la revendication 1, caractérisé en ce que la voile (1) est répartie non asymétriquement des deux côtés du mât (2) élastique.

7. Gréement selon la revendication 1, caractérisé en ce que la bôme prend la forme d'un wishbone (3) dont les bouts sont reliés aux points d'écoute (8) de la ligne coudée et sans mât du guindant et de la ligne coudée et sans mât de la chute (8) de la voile (1).

8. Gréement selon la revendication 1, caractérisé en ce que la bôme prend la forme d'une bôme à branche unique (5) se trouvant sur le seul côté « au vent » de la voile (1), alors que les bouts de ladite bôme (5) sont reliés aux points d'écoute (8) de la ligne coudée et sans mât du guindant et de la ligne coudée et sans mât de la chute (8) de la voile (1).

9. Gréement selon l'une des revendications précédentes caractérisé en ce que le moyen d'assemblage (4) est construit de manière telle qu'il ne se produise aucun changement de profil au point de contact de la voile (1) et du mât (2).

10. Gréement selon la revendicaiton 1, caractérisé en ce que la connection entre le mât (2) et la bôme (3, 5) ne soit constituée que par la voile (1).
